# FASCICULE DE BREVET EUROPEEN

(11) **EP 1 435 326 B1**
(45) Date de publication et mention de la délivrance du brevet: **07.05.2008**
(21) Numéro de dépôt: 03293313.7
(22) Date de dépôt: 23.12.2003
(51) Int. Cl.: B65D 5/49

(54) **Ensemble de croisillons pour conteneur**
Gefachteilung für Behälter
Partition assembly for container

(30) Priorité: 02.01.2003 FR 0300016
(43) Date de publication de la demande: 07.07.2004
(73) Titulaire: DS Smith Kaysersberg, 68320 Kunheim (FR)
(72) Inventeur: Baumann, Daniel, 68920 Wintzenheim (FR); Heckly, Lucien, 68240 Kientzheim (FR); Maillot, Guillaume, 68000 Colmar (FR); Beigue, Gérard, 68040 Ingersheim (FR); Bedez, Gilles, 68650 Lapoutroie (FR)
(74) Mandataire: David, Daniel

(56) Documents cités:
- DE-B- 1 041 413
- FR-A- 2 820 117
- US-A- 2 580 333
- US-A- 3 383 027
- US-A- 3 511 404
- US-A- 5 004 146

## Description

L'invention concerne le domaine des emballages se présentant sous la forme de conteneurs généralement parallélépipédiques dont le volume intérieur est divisé en compartiments par le moyen de panneaux disposés en croisillons.

Lorsqu'on doit assurer le transport d'objets peu volumineux en grand nombre, on utilise parfois des conteneurs de grand volume avec des compartiments individuels répartis sur plusieurs étages.

Après usage, les conteneurs sont récupérés vides, éventuellement mis à plats et réexpédiés à l'usine où les produits sont conditionnés, pour un nouvel emploi. On récupère également les croisillons. Cependant un module de croisillons carré ou rectangulaire, une fois replié sur l'un de ses bords et mis à plat selon une mécanique de parallélogrammes déformables, est plus long que le conteneur et ne tient pas à l'intérieur de celui-ci, sauf à diminuer la taille des modules par rapport à celle des conteneurs, ce qui complique alors la mise en couches superposées des modules de croisillons au moment de l'emballage.

On résout d'ordinaire ce problème par le pliage des modules en accordéon (V, W ou Z), ou par démontage, ou en recourrant à une combinaison de ces deux solutions.

Ces opérations sont malaisées ou longues, selon les combinaisons. La demanderesse a cherché à remédier à ces inconvénients en proposant un nouvel ensemble de croisillons pour conteneur.

Conformément à l'invention, l'ensemble de croisillons pour conteneur est caractérisé par le fait qu'il comporte au moins deux modules de croisillons reliés entre eux par au moins un moyen formant charnière, comprenant deux volets reliés entre eux par un moyen d'articulation constitué d'une feuille unique, pliée le long d'une ligne d'articulation.

Un module de croisillons est constitué de panneaux rigides, en carton plein ou ondulé ou tout autre matériau équivalent utilisé dans le domaine de l'emballage tel que des plaques de plastiques alvéolaire ou plein. Ces panneaux sont entrecroisés pour former des compartiments. Un ou chaque module peut être mis à plat au moins par rabattement des panneaux qui le constituent sur l'un de ses panneaux situés en bordure.

Ainsi, au lieu d'un ensemble constitué d'un seul module, en prévoyant au moins deux, on peut diminuer leur taille par rapport à celle des conteneurs sans compliquer la mise en place en couches superposées des ensemble de croisillons au moment de l'emballage.

Chacun des volets de la feuille formant charnière est solidaire d'un module. Le moyen d'articulation est avantageusement formé par rainage de la feuille ou par tout autre moyen qui rend le pliage plus aisé, tel que la découpe d'une rainure longitudinale, de fentes alignées ou de fenêtres. Il comprend notamment des tenons obtenus par découpage de la feuille.

Le brevet US 3,511,404 décrit un ensemble de croisillons comportant plusieurs modules reliés entre eux par des charnières. Toutefois le moyen formant charnière n'est pas constitué d'une feuille unique selon l'invention.

Le moyen formant charnière est situé sur toute la longueur des bords des modules reliés ou sur une partie seulement de cette longueur. Par ailleurs, le moyen formant charnière peut être unique ou réitéré en plusieurs emplacements le long des deux bords correspondants des modules reliés.

Selon un mode de réalisation, les modules et le moyen formant charnière sont fabriqués dans un matériau plastique, notamment thermoplastique, alvéolaire ou plein, et le moyen formant charnière est thermo-soudé sur les modules. Dans le domaine, une plaque alvéolaire est constituée de deux ou plusieurs feuilles reliées entre elles par des entretoises parallèles entre elles définissant de canaux ou alvéoles.

Selon un mode de réalisation préféré, au moins un des volets du moyen formant charnière constitue au moins en partie une paroi de module.

Conformément à une autre caractéristique, les modules sont repliés sur l'un de leurs bords et mis à plat selon une mécanique de parallélogrammes déformables. Les manipulations de pliage sont ainsi rendues plus aisées, et les modules, de dimensions nettement plus petites que celles des conteneurs, tiennent, ainsi doublement repliés, très facilement dans les conteneurs.

L'invention sera mieux comprise à la lumière de la description suivante d'un mode de réalisation de l'invention et des dessins qui l'accompagnent sur lesquels
- la figure 1 représente un conteneur contenant des croisillons;
- la figure 2 représente deux modules de croisillons selon l'invention;
- la figure 3 représente un exemple de charnière de l'invention.
- la figure 4 représente les deux modules en position partiellement repliée.

En référence à la figure 1, un conteneur 40 contient au moins une couche 41 de modules de croisillons 10, 20, généralement plusieurs couches empilées les unes sur les autres. Ces couches sont éventuellement séparées par des feuilles 42 intercalaires. Les croisillons sont formés par l'entrecroisement de panneaux rectangulaires allongés et ménagent des alvéoles 1 parallélépipédiques distinctes pour recevoir les articles à emballer.

On a représenté sur la figure 2, un exemple de réalisation d'un ensemble de croisillons constitué de deux modules 10 et 20. Les modules 10 et 20 sont composés des panneaux 101 et 102, respectivement 201 et 202 qui s'entrecroisent et de panneaux 103, 203 qui en forment les bords. Les panneaux 101, 102; 201, 202 comprennent à leurs extrémités longitudinales des languettes qui sont logées dans des encoches ménagées dans les panneaux 103 et 203, et repliées à angle droit et collées ou thermosoudées, selon le matériau, à ceux-ci. Comme on le voit sur la figure, dans ce mode de réalisation, le module 10 comprend à la périphérie deux panneaux 103A et 103B formant chacun un U dont les branches sont reliées par les panneaux rectangulaires 103C et 103D. On retrouve la même disposition avec le module 20 : panneaux 203A et 203B en U dont les branches sont reliées par les panneaux 203C et 203D. Les deux modules sont juxtaposés: panneau 103C contre panneau 203C, et reliés par un moyen formant charnière 30. Ce moyen permet de faire pivoter et rabattre un module sur l'autre autour de son axe.

On a représenté sur la figure 3 le moyen formant charnière 30. Ce moyen est constitué d'un seul panneau plié en deux. Il définit deux volets 31 et 32 et un moyen d'articulation 34. Quand le matériau est compressible, par exemple carton ou panneau plastique alvéolaire, ce moyen d'articulation 34 est simplement formé par une raine permettant le pliage du panneau. De manière avantageuse, le moyen d'articulation est rendu plus souple par la découpe d'ouvertures oblongues 35 qui définissent des tenons 36 entre elles.

Lorsque le matériau n'est pas compressible, par exemple une plaque plastique pleine, on peut réaliser l'articulation par la découpe longitudinale d'une rainure. On peut ainsi tailler des fentes successives, le long de l'articulation ou bien découper des ouvertures formant des fenêtres.

Selon un mode de réalisation, les volets 31 et 32, respectivement, sont fixés par tout moyen à la portée de l'homme du métier : clipsage, agrafage, thermo-soudage, collage... sur les panneaux 103C et 203C.

Dans un mode de réalisation particulièrement avantageux, les volets 31 et 32 constituent eux-mêmes les panneaux de bord 103C et 203C. On réduit ainsi la quantité de matière et l'épaisseur.

On prévoit, selon les dimensions, un pliage en ciseau de chaque module par rapport à un plan 14, 24 respectivement. Pour cela on raine les panneaux 102, 103C 103D et 202 203C 203D qui sont perpendiculaires aux panneaux 103A et 203A le long de lignes de pliage dans les plans 14 et 24.

On a représenté sur la figure 4 l'ensemble des deux modules en cours de pliage/dépliage. On a rabattu le module 10 sur le module 20 selon la flèche R et les modules sont en position intermédiaire de pliage en ciseau. Grâce à l'invention on peut plier de manière aisée les étages de croisillon et réduire leur volume pour le retour à vide des conteneurs. Ceux-ci sont eux-mêmes repliés et contiennent les croisillons.

Par exemple, pour un conteneur de longueur 21 et de largeur 1 contenant des couches à deux modules de forme carrée de côté 1, les deux modules repliés en accordéon en V et l'un sur l'autre n'excèdent pas une longueur de 1 + 1/2 soit 3 1/2, longueur plus petite que 21.

On peut disposer deux ou plusieurs charnières le long des bords. Tout dépend des dimensions des alvéoles et des conteneurs.

## Revendications

1. Ensemble de croisillons pour conteneur (40), **caractérisé par le fait qu'**il comporte au moins deux modules de croisillons (10, 20) reliés entre eux par au moins un moyen formant charnière (30), comprenant deux volets (31, 32) reliés entre eux par un moyen d'articulation (34) constitué d'une feuille unique, pliée le long d'une ligne d'articulation.

2. Ensemble de croisillons selon la revendication 1, dans lequel le moyen formant charnière (30) est situé sur toute la longueur des bords de modules reliés (103C, 203C), ou sur partie de cette longueur seulement.

3. Ensemble de croisillons selon la revendication 1 ou 2, dans lequel le moyen formant charnière (30) peut être unique ou réitéré en plusieurs emplacements le long des deux bords correspondants (103C, 203C) des modules (10, 20) reliés.

4. Ensemble de croisillons selon l'une des revendications 1 à 3, dont le moyen formant charnière (30) est solidaire des deux bords (103C, 203C) correspondants des modules (10, 20) par les deux volets (31, 32).

5. Ensemble de croisillons selon l'une des revendications 1 à 4, dans lequel le moyen d'articulation est formé par rainage de la feuille (30) ou par une ou plusieurs découpes, fentes ou fenêtres.

6. Ensemble selon l'une des revendications 1 à 5 dont le moyen d'articulation comprend des tenons (36).

7. Ensemble selon la revendication précédente dont les tenons (36) sont obtenus par des découpes (35) de la feuille (30).

8. Ensemble de croisillons selon l'une des revendications 1 à 7, dans lequel les modules et le moyen formant charnière sont en matériau plastique alvéolaire ou plein.

9. Ensemble de croisillons selon l'une des revendications 1 à 7, dans lequel les modules et le moyen formant charnière sont en carton plat ou ondulé.

10. Ensemble de croisillons selon l'une des revendications 1 à 9, dans lequel au moins un volet du moyen formant charnière (30) constitue au moins en partie une paroi (103C, 203C) des modules.

11. Ensemble de croisillons selon l'une des revendications 1 à 10, dans lequel les modules (10, 20) sont repliables sur l'un de leurs bords et mis à plat selon une mécanique de parallélogrammes déformables.

12. Conteneur comportant une pluralité de croisillons selon l'une des revendications précédentes empilés les uns sur les autres et séparés par des plaques intercalaires.

## Claims

1. Divider assembly for containers (40), **characterised by** the fact that it includes at least two divider modules (10, 20) connected together by at least one means which forms a hinge (30), made up of two flaps (31, 32) connected together by a means of articulation (34) made up of a single sheet, folded along a line of articulation.

2. Divider assembly according to claim 1, in which the means which forms a hinge (30) is located along the entire length of the edges of connected modules (103C, 203C), or along part of this length only.

3. Divider assembly according to claims 1 or 2, in which the means which forms a hinge (30) may be unique or repeated at several locations along the two corresponding edges (103C, 203C) of the connected modules (10, 20).

4. Divider assembly according to one of claims 1 to 3, in which the means which forms a hinge (30) are firmly attached to the two corresponding edges (103C, 203C) of the modules (10, 20) through the two flaps (31, 32).

5. Divider assembly according to one of claims 1 to 4, in which the means of articulation is formed by scoring of the sheet (30) or by one or more cut-outs, slots or windows.

6. Assembly according to claims 1 to 5 in which the means of articulation includes hooks (36).

7. Assembly according to the previous claim in which the hooks (36) are obtained using cut-outs (35) from the sheet (30).

8. Divider assembly according to one of claims 1 to 7, in which the modules and the means which forms a hinge are made of cellular or solid plastic material.

9. Divider assembly according to one of claims 1 to 7, in which the modules and the means which forms a hinge are made of flat or corrugated card.

10. Divider assembly according to one of claims 1 to 9, in which at least one flap of the means which forms a hinge (30) forms at least in part a wall (103C, 203C) of the modules.

11. Divider assembly according to one of claims I to 10, in which the modules (10, 20) can be folded at one of their edges and made flat using a deformable parallelogram mechanism.

12. Container which includes a number of dividers according to one of the preceding claims stacked one upon the other and separated by separator plates.

## Patentansprüche

1. Gefachteilung für Behälter (40), **dadurch gekennzeichnet, dass** sie mindestens zwei Gefachteilungsmodule (10, 20) umfasst, die miteinander durch mindestens eine scharnierbildende Einrichtung (30) verbunden sind, welche zwei Klappen (31, 32) aufweist, die miteinander durch eine Gelenkeinrichtung (34) verbunden sind, welche von einem einzigen Blatt gebildet wird, das entlang einer Gelenklinie gefaltet ist.

2. Gefachteilung nach Anspruch 1, bei der die scharnierbildende Einrichtung (30) auf der gesamten Länge der Ränder der verbundenen Module (103C, 203C) oder lediglich auf einem Teil dieser Länge angeordnet ist.

3. Gefachteilung nach Anspruch 1 oder 2, bei der die scharnierbildende Einrichtung einteilig oder wiederholt an mehreren Stellen entlang der beiden entsprechenden Ränder (103C, 203C) der verbundenen Module (10, 20) ausgebildet sein kann.

4. Gefachteilung nach einem der Ansprüche 1 bis 3, deren scharnierbildende Einrichtung (30) mit den beiden entsprechenden Rändern (103C, 203C) der Module (10, 20) über die beiden Klappen (31, 32) verbunden ist.

5. Gefachteilung nach einem der Ansprüche 1 bis 4, bei der die Gelenkeinrichtung durch eine Rille des Blattes (30) oder durch einen oder mehrere Einschnitte, Schlitze oder Fenster gebildet wird.

6. Gefachteilung nach einem der Ansprüche 1 bis 5, deren Gelenkeinrichtung Falze (36) umfasst.

7. Gefachteilung nach dem vorhergehenden Anspruch, deren Falze (36) durch Einschnitte (35) des Blattes (30) erhalten worden sind.

8. Gefachteilung nach einem der Ansprüche 1 bis 7, bei der die Module und die scharnierbildende Einrichtung aus zelligem oder vollwandigem Kunststoffmaterial bestehen.

9. Gefachteilung nach einem der Ansprüche 1 bis 7, bei der die Module und die scharnierbildende Einrichtung aus glattem oder gewelltem Karton bestehen.

10. Gefachteilung nach einem der Ansprüche 1 bis 9, bei der mindestens eine Klappe der scharnierbildenden Einrichtung (30) mindestens zum Teil eine Wand (103C, 203C) der Module bildet.

11. Gefachteilung nach einem der Ansprüche 1 bis 10, bei der die Module (10, 20) um eines ihrer Ränder faltbar und mittels einer Mechanik, die sich verformbarer Parallelogramme bedient, flachlegbar sind.

12. Behälter mit einer Mehrzahl von Gefachteilungen nach einem der vorhergehenden Ansprüche, die aufeinander gestapelt und durch zwischengelegte Platten getrennt sind.
